# EUROPÄISCHE PATENTSCHRIFT

(11) **EP 2 354 344 B1**
(45) Veröffentlichungstag und Bekanntmachung des Hinweises auf die Patenterteilung: **23.09.2015**
(21) Anmeldenummer: 11000902.4
(22) Anmeldetag: 04.02.2011
(51) Int. Cl.: E04B 1/00

(54) **Vorrichtung zum Anbringen eines von einem Gebäude vorkragenden Tragbalkens**
Device for attaching a structural cantileverd beam to a building
Dispositif de montage d'une poutre porteuse en porte-à-faux sur un bâtiment

(30) Priorität: 08.02.2010 DE 202010002026 U
(43) Veröffentlichungstag der Anmeldung: 10.08.2011
(73) Patentinhaber: Thomas KG, 82393 Iffeldorf (DE)
(72) Erfinder: Thomas, Ferdinand, 82393 Iffeldorf (DE)
(74) Vertreter: Kotitschke, Bernd

(56) Entgegenhaltungen:
- DE-A1- 3 842 951

## Beschreibung

Die Erfindung betrifft eine Vorrichtung zur vorzugsweise nachträglichen und stützenfreien Anbringung eines vorkragenden Tragbalkens für beispielsweise einen Balkon, Wintergarten oder dergleichen an ein Gebäude. Ferner betrifft die Erfindung einen Tragbalken für die erfindungsge -+mäße Vorrichtung sowie eine Anordnung aus der erfindungsgemäßen Vorrichtung und dem erfindungsgemäßen Tragbalken.

DE 38 42 951 A1 offenbart eine Anschlusskonstruktion für an Gebäude auskragende Anbauten, insbesondere Balkone, mit einem eine Schrägbohrung aufweisenden Balkonträger, einer winkelförmigen an der Unterseite des Balkonträgers verankerten Zugstange und einer zwischen einer Gebäudedecke und einer Gebäudewand angeordneten Umlenkplatte zur Aufnahme der winkelförmigen Zugstange.

Zunehmend taucht der Wunsch auf, bereits bestehende Gebäude mit einem Balkon öder einem Wintergarten nachträglich auszustatten. Oftmals besteht ferner der Wunsch, den Balkon oder den Wintergarten nicht mittels Stützen abzustützen, sondern den Balkon oder den Wintergarten vorkragend bzw. freitragend, also stützenfrei an dem bestehenden Gebäude anzubringen.

Die Anbringung eines stützenfreien Balkons bereits beim Neubau eines Gebäudes ist gegenüber dem nachträglichen stützenfreien Anbringen eines Balkons an einem schon bestehenden Gebäude vergleichsweise einfach. So ist es z.B. möglich und üblich, Tragteile für einen Balkon oder einen Wintergarten während eines Neubaus eines Gebäudes z.B. in eine Betondecke einzubetonieren und an diese einbetonierten Tragteile dann die Balkonkonstruktion zu befestigen.

Zwar sind im Stand der Technik bereits Konstruktionen bekannt, die es ermöglichen, einen Balkon oder Wintergarten auch nachträglich an einem Gebäude stützenfrei anzubringen. Jedoch sind diese Konstruktionen oftmals komplex aufgebaut und nur sehr aufwendig herzustellen. Ferner führen sie oftmals zu unerwünschten Wärmebrücken, was im Rahmen des Bewusstwerdens für nachhaltige Entwicklung und der Verteuerung von Energie und gesetzlicher Vorschriften zur Wärmedämmung von Gebäuden besonders nachteilhaft ist. Ferner sind stützenfreie Konstruktionen üblicherweise mit dem Nachteil behaftet, dass sich deren freies Ende über die Zeit nach unten absenkt und eine Nachjustierung, um den Balkon oder Wintergarten wieder im Wesentlichen horizontal auszurichten, meist nur mit großem Aufwand möglich ist.

In Anbetracht obiger Ausführungen wird es Fachleuten anhand dieser Offenbarung ersichtlich, dass ein Bedarf an der Lösung oder Überwindung oben beschriebener Probleme oder Nachteile besteht. Diese Erfindung bezieht sich auf diesen Bedarf des Standes der Technik sowie auf andere Bedürfnisse, die Fachleuten anhand dieser Offenbarung ersichtlich werden.

Die sich aus vorstehend Genanntem ergebenden Aufgaben können im Wesentlichen mit den Merkmalen der unabhängigen Ansprüche gelöst werden. Die Erfindung ist jedoch nicht auf Ausführungsformen beschränkt, die sämtliche eingangs genannten Probleme oder Nachteile des Standes der Technik beseitigen. Vielmehr beansprucht die Erfindung auch allgemein Schutz für die nachstehend beschriebenen Ausführungsbeispiele.

Gemäß der Erfindung wird eine Vorrichtung, insbesondere zur meist nachträglichen und beispielsweise stützenfreien Anbringung eines vorkragenden bzw. freitragenden Tragbalkens (z.B. aus Stahl, vorzugsweise aber aus Holz) für beispielsweise einen Balkon, einen Wintergarten, einen Laubengang oder dergleichen an ein vorzugsweise bestehendes Gebäude (vorzugsweise eine bestehende Gebäude-Innen- oder Außen-Wand und/oder eine bestehende Gebäudeinnendecke) bereitgestellt. Der Tragbalken kann auch als sogenannter Balkonstich bezeichnet werden.

Die Vorrichtung ist vorzugsweise zur nachträglichen Anbringung an ein Gebäude vorgesehen. Insbesondere ist die Vorrichtung nicht vorgesehen, um in einer Gebäudewand und/oder einer Gebäudedecke während eines Neubaus eines Gebäudes einbetoniert zu werden. Es ist natürlich möglich, die Vorrichtung an bestehende Gebäudewände und/oder Gebäudedecken anzubringen, die Teil eines im Bau befindlichen Gebäudes sind.

Die Vorrichtung ermöglicht, einen Tragbalken stützenfrei zu lagern, d.h. ohne die im Stand der Technik oftmals erforderliche Abstützung durch Stützen oder Abspannungen am freien Ende eines Tragbalkens.

Die Vorrichtung kann eine erste Befestigungsanordnung und ein erstes Halteelement umfassen, das vorgesehen ist, um sich durch eine (bestehende) Gebäudewand zu erstrecken und um mittels der ersten Befestigungsanordnung an oder in einer (bestehenden) Gebäudedecke (z.B. Betondecke, Holzbalkendecke, Fertigkeildecke, etc.) befestigt zu werden, wodurch eine gebäudeinnenseitige Lagerung erzielbar wird. Das erste Haltemittel erstreckt sich vorzugsweise durch eine Bohrung in der Gebäudewand, die so angeordnet wird, dass das erste Halteelement vorzugsweise auf der Gebäudedeckenoberfläche verlaufen kann.

Die Vorrichtung kann ferner eine zweite Befestigungsanordnung umfassen, die vorgesehen ist, um zumindest abschnittsweise in einer Aussparung im Tragbalken positioniert zu werden und um ein zweites Halteelement oder das erste Halteelement zu befestigen, wodurch eine gebäudeaußenseitige Lagerung am oder im Tragbalken erzielbar wird.

Es ist auch möglich, dass die Vorrichtung eine Lagerandordnung umfasst, die vorgesehen ist, um zumindest abschnittsweise in einer Aussparung in der (bestehenden) Gebäudewand positioniert zu werden, wodurch eine Lagerung an oder in der Gebäudewand erzielbar wird. Die Aussparung in der Gebäudewand wird vorzugsweise durch Ausstemmen hergestellt. Die Aussparung ist vorzugsweise eine im Wesentlichen rechteck- bzw. quaderförmige Aussparung.

Die gebäudeinnenseitige Lagerung und/oder die gebäudeaußenseitige Lagerung sowie das erste und/oder zweite Halteelement ist vorzugsweise vorgesehen, um im Wesentlichen ausschließlich horizontale (Zug-) Kräfte abzutragen, wohingegen die Lagerung an oder in der Gebäudewand vorzugsweise vorgesehen ist, um im Wesentlichen vertikale Kräfte und/oder im Wesentlichen horizontale (Druck-) Kräfte abzutragen.

Die Gebäudedecke ist insbesondere eine bestehende Gebäudedecke im Inneren des Gebäudes.

Die erste Befestigungsanordnung ist insbesondere eine Befestigungsanordnung zur gebäudeinnenseitigen Befestigung, wobei die zweite Befestigungsanordnung insbesondere eine Befestigungsanordnung zur tragbalkenseitigen bzw. gebäudeaußenseitigen Befestigung ist.

Vorteilhaft an der erfindungsgemäßen Vorrichtung ist insbesondere, dass eine einfache und schnelle nachträgliche Anbringung eines von einer Gebäudewand auskragenden bzw. freitragenden Tragbalkens ermöglicht wird. Ferner ist die Vorrichtung im montierten Zustand im Wesentlichen so frei zugänglich, dass insbesondere eine Nachjustierung ermöglicht wird, für den Fall, dass sich der Tragbalken an seinem freien Ende mit der Zeit nach unten biegt. Darüber erzeugt die Vorrichtung nur eine sehr geringe Wärmebrücke, wodurch ein Energieverlust minimiert werden kann. Darüber hinaus wird durch die erfindungsgemäße Vorrichtung eine äußerst effektive Lastabtragung erzielt, was mit geringeren Materialkosten einhergeht. Ferner ist der Tragbalken einfach herzustellen, es bedarf im Wesentlichen nur der Bereitstellung einer Längsnut und einer Aussparung (Quernut), wobei auch die Vorrichtung selbst kostengünstig hergestellt werden kann.

Das erste Halteelement und das zweite Halteelement können vorzugsweise mittels einer Langmutter und einer Kontermutter miteinander verbindbar sein oder einstückig vorgesehen sein. Die Verbindung erfolgt vorzugsweise gebäudeaußenseitig. Im Fall der einstückigen Ausbildung ist nur ein Halteelement vorgesehen, das eine, mehrere oder alle Funktionen des ersten Halteelements und/oder des zweiten Halteelements umfasst.

Das erste Haltelement und/oder das zweite Halteelement kann ein Zugstab bzw. ein Zuganker sein.

Die zweite Befestigungsanordnung kann einen Widerlagerklotz, eine Widerlagerplatte oder allgemein ein Widerlagerelement umfassen, das vorgesehen ist, um sich vorzugsweise im Wesentlichen quer zum zweiten Halteelement zu erstrecken, wodurch in der Aussparung im Tragbalken ein Widerlager für den Tragbalken und/oder das zweite Halteelement gebildet werden kann. Insbesondere ist der Widerlagerklotz so vorzusehen, dass eine im Wesentlichen vertikale, dem freien Ende des Tragbalkens zugewandte Fläche der Aussparung gegen eine im Wesentlichen vertikale, der Gebäudewand zugewandte Fläche des Widerlagerlagerklotzes drückt, wodurch eine im Wesentlichen horizontale Kraftübertragung zwischen Tragbalken und Widerlagerklotz erzielbar ist.

Das erste Halteelement kann vorgesehen sein, um auf oder zumindest teilweise in der Gebäudedecke zu verlaufen oder beabstandet über der Gebäudedeckenoberfläche zu verlaufen.

Es ist möglich, dass die erste Befestigungsanordnung zumindest einen Befestigungsabschnitt umfasst, der an dem ersten Halteelement vorgesehen ist, der auf der Gebäudedeckenoberfläche zu platzieren ist und der zumindest eine Öffnung aufweist, durch die ein Gebäudedeckenbefestigungsteil geführt und in der Gebäudedecke befestigt werden kann. Somit ist das erste Halteelement und der zumindest eine Befestigungsabschnitt auf der Gebäudedecke zu positionieren, um sich entlang der Gebäudedeckenoberfläche zu erstrecken. Das Gebäudedeckenbefestigungsteil ist insbesondere ein Dübel, wie z.B. ein Reaktionsdübel. Vorzugsweise ist der zumindest eine Befestigungsabschnitt an dem ersten Halteelement angeschweißt.

Vorzugsweise sind zwei oder mehrere seitliche Befestigungsabschnitte vorgesehen, die in Längsrichtung des ersten Halteelements vorzugsweise einander überlappend angeordnet sind.

Die zweite Befestigungsanordnung kann ferner eine rohrförmige Halterung umfassen, durch die das erste Halteelement geführt werden kann, um an der rohrförmigen Halterung vorzugsweise mittels eines Sicherungsteils befestigt zu werden. Das Sicherungsteil ist insbesondere eine Sicherungsmutter, die gewindeartig an dem ersten Halteelement aufgenommen wird und gegen die rohrförmige Halterung geschraubt werden kann. Die rohrförmige Halterung kann vorgesehen sein, um auf oder zumindest teilweise in der Gebäudedecke zu verlaufen.

Es ist auch möglich, die rohrförmige Halterung mit einem (Innen-) Gewinde zu versehen, an dem das erste Halteelement gewindeartig gesichert werden kann.

An der rohrförmigen Halterung kann zumindest ein Befestigungsabschnitt vorgesehen sein, der auf der Gebäudedeckenoberfläche zu platzieren ist und der zumindest eine Öffnung aufweist, durch die ein Gebäudedeckenbefestigungsteil geführt und in der Gebäudedecke befestigt werden kann. Das Gebäudedeckenbefestigungsteil ist insbesondere ein Dübel, wie z.B. ein Reaktionsdübel.

Vorzugsweise sind zwei oder mehrere seitliche Befestigungsabschnitte an dem ersten Halteelement und/oder der rohrförmigen Halterung befestigt und erstrecken sich vorzugsweise im Wesentlichen quer zur Längsrichtung des ersten Halteelements und/oder der rohrförmigen Halterung.

Es können ein oder eine Vielzahl von Befestigungsabschnitten vorgesehen werden, wobei jeder Befestigungsabschnitt eine oder mehrere Öffnungen für die Befestigungsteile aufweisen kann. Die Befestigungsabschnitte sind vorzugsweise laschenförmige oder plattenförmige Teile (z.B. aus Metall, insbesondere Stahl), die an das erste Halteelement, rohrförmige Halterung und/oder das Widerlagerelement angebracht werden können, vorzugsweise angeschweißt sind.

Die zweite Befestigungsanordnung, insbesondere das Widerlagerelement kann eine Öffnung aufweisen, die vorzugsweise eine Durchgangsöffnung ist, durch die das zweite Halteelement geführt werden kann, um am oder in der zweiten Befestigungsanordnung vorzugsweise mittels eines Sicherungsmittels befestigt zu werden. Das Sicherungsmittel ist vorzugsweise eine Sicherungsmutter, die gewindeartig an dem zweiten Halteelement aufgenommen wird und gegen die zweite Befestigungsanordnung, insbesondere das Widerlagerelement geschraubt werden kann.

Die zweite Befestigungsanordnung, insbesondere das Widerlagerelement kann einen abgerundeten Bodenabschnitt oder einen flachen Bodenabschnitt aufweisen, um im Wesentlichen zwischenraumfrei am Boden der Aussparung positioniert zu werden, wodurch eine großflächige Spannungsverteilung zwischen Tragbalken und Widerlagerelement erzielbar ist.

An der zweiten Befestigungsanordnung kann zumindest ein Befestigungsabschnitt bereitgestellt sein, der an oder in dem Tragbalken zu platzieren ist und der vorzugsweise zumindest eine Öffnung aufweist, durch die ein Tragbalkenbefestigungsteil geführt und im Tragbalken befestigt werden kann. Das Tragbalkenbefestigungsteil ist insbesondere eine Bauschraube. Das Tragbalkenbefestigungsteil ist vorzugsweise lediglich eine Lagesicherung für das Widerlagerelement und trägt im Wesentlichen nicht zur eigentlichen Lastabtragung bei. Es ist möglich, das Widerlagerelement auch z.B. mittels Schrauben oder Holzschrauben am Tragbalken zu sichern.

Es ist möglich, dass zwei oder mehrere seitliche Befestigungsabschnitte an der zweiten Befestigungsanordnung befestigt sind, um sich vorzugsweise im Wesentlichen quer zur Längsrichtung des ersten Halteelements und/oder des zweiten Halteelements zu erstrecken. Die Befestigungsabschnitte erstrecken sich somit vorzugsweise seitlich von dem Widerlagerelement und/oder dem zweiten Halteelement.

Die Lageranordnung kann einen ersten, vorzugsweise unteren Flansch und einen Steg umfassen, der mit dem unteren Flansch verbunden ist. Ferner kann die Lagerandordnung einen ersten, vorzugsweise unteren Flansch, und einen zweiten, vorzugsweise oberen Flansch, und einen den ersten Flansch und den zweiten Flansch verbindenden Steg umfassen.

Beispielsweise kann der erste Flansch Abmessungen aufweisen von ungefähr 50mm/160mm/10mm, der zweite Flansch von ungefähr 50-120mm/160mm/10mm und der Steg von ungefähr 200mm/160mm/10mm.

Der erste Flansch ist vorzugsweise vorgesehen, um zumindest abschnittsweise auf der Gebäudewand aufzuliegen bzw. um sich auf der Gebäudewand abzustützen und/oder um ein Auflager für den Tragbalken bereitzustellen.

Es ist möglich, dass der zweite Flansch vorgesehen ist, um zumindest abschnittsweise auf der Gebäudewand und/oder der Gebäudedeckenoberfläche aufzuliegen bzw. um sich auf der Gebäudedecke abzustützen, vorzugsweise zwischen Gebäudedeckenoberfläche und einer darauf angeordneten Gebäudewand.

Der Steg kann vorzugsweise vorgesehen sein, um einer Stirnseite der Gebäudedecke und/oder einer Stirnseite des Tragbalkens zugewandt zu sein.

Der erste Flansch und der Steg können vorgesehen sein, um zumindest abschnittsweise ein im Wesentlichen L-förmiges Profil zu bilden. Es ist auch möglich, dass der erste Flansch, der zweite Flansch und der Steg vorgesehen sind, um ein zumindest abschnittsweise im Wesentlichen Z-förmiges oder U-förmiges Profil zu bilden. Die Lageranordnung ist also vorzugsweise ein zumindest abschnittsweise im Wesentlichen Z-, L- oder U-förmiger Winkel, der vorgesehen ist, um zumindest abschnittsweise in einer Aussparung in der (bestehenden) Gebäudewand positioniert zu werden, wodurch eine Lagerung an oder in der Gebäudewand erzielbar wird.

Die Lagerandordnung, insbesondere das im Wesentlichen L-, Z-oder U-förmige Profil kann ferner seitliche Verbindungsplatten aufweisen, die mit dem ersten Flansch und/oder dem zweiten Flansch und/oder dem Steg verbunden sind, insbesondere um eine in Umfangsrichtung geschlossenwandige Aufnahme für den Tragbalken zu bilden.

Vorzugsweise bilden der erste Flansch, der Steg, der zweite Flansch und die seitlichen Verbindungsplatten eine kastenförmige Anordnung, insbesondere um die Lageranordnung stärker auszubilden und/oder um seitliche Anlagen für den Tragbalken zu definieren. Die seitlichen Verbindungsplatten sind vorzugsweise parallel zueinander angeordnet.

Der erste Flansch und der zweite Flansch sind vorzugsweise im Wesentlichen parallel zueinander angeordnet. Ferner können sich der erste Flansch und/oder der zweite Flansch im Wesentlichen rechtwinklig zum Steg und/oder den seitlichen Verbindungsplatten erstrecken. Ferner ist das erste Halteelement und/oder das zweite Halteelement und/oder der Tragbalken vorgesehen, um sich im Wesentlichen parallel zum ersten Flansch und/oder zweiten Flansch zu erstrecken.

Die Lagerandordnung ist insbesondere vorgesehen, um einen Aufnahmeraum für den Tragbalken zu definieren. Beispielsweise kann der Aufnahmeraum begrenzt werden durch den ersten Flansch (unten), den zweiten Flansch (oben), den Steg (hinten) und die zwei seitlichen Verbindungsplatten (seitlich). Somit wird eine kastenförmige Lageranordnung erzeugt. Der Aufnahmeraum kann aber auch nur durch den ersten Flansch (unten) und den Steg (hinten) begrenzt werden sowie durch die Gebäudewand (nach oben und zu den Seiten hin).

Die Lageranordnung, vorzugsweise der zweite Flansch und/oder der Steg können eine Durchgangsöffnung für das erste Halteelement aufweisen, wodurch es im Wesentlichen zu keiner Lastübertragung zwischen der Lageranordnung und dem ersten Halteelement und/oder dem zweiten Halteelement kommt.

Das erste Halteelement und das zweite Halteelement sind insbesondere vorgesehen, um sich von der gebäudeinnenseitigen Lagerung über die Lageranordnung zu der gebäudeaußenseitigen Lagerung zu erstrecken, um vorzugsweise horizontale Zugkräfte zu übertragen.

An der Lagerandordnung und/oder dem ersten Halteelement kann ein Justiermittel vorgesehen sein, um die Lageranordnung beim Einsetzen in die Aussparung in der Gebäudewand zu justieren. Das Justiermittel kann der Lageranordnung zugeordnet sein.

Das Justiermittel umfasst vorzugsweise eine Justiermutter, die vorgesehen ist, um von dem ersten Halteelement gewindeartig aufgenommen zu werden und um gegen die Lageranordnung, insbesondere den zweiten Flansch oder den Steg geschraubt zu werden.

Die Lageranordnung kann ein Distanzmittel (z.B. eine Hülse, ein Rundeisen oder eine Schraube) umfassen, das vorgesehen ist, um zwischen dem Steg und einer Stirnseite der Gebäudedecke positioniert zu werden, vorzugsweise, um als Abstandshalter zu dienen und/oder um im Wesentlichen horizontale Druckkräfte vom Tragbalken auf die Gebäudedecke, insbesondere eine Stirnfläche der Gebäudedecke zu übertragen. Das Distanzmittel ist an einem dem ersten Flansch zugewandten Stegabschnitt bereitgestellt, um einen möglichst großen Hebelarm zwischen erstem und/oder zweitem Halteelement ("Zug") und Distanzmittel ("Druck") zu erzielen. Der Abstand wird zwischen der Stirnseite der Gebäudedecke und dem Steg aufrecht gehalten. Das Distanzmittel kann an dem Steg z.B. angeschweißt sein, oder lose zwischen Steg und Stirnseite der Gebäudedecke platziert werden. Es ist auch möglich, das Distanzmittel z.B. mittels Kunstharz stirnseitig an der Gebäudedecke anzubringen.

Es ist möglich, dass die Lageranordnung vorgesehen ist, um im Wesentlichen vertikale Kräfte und/oder im Wesentlichen horizontale Druckkräfte abzutragen.

Es ist möglich, dass das erste und/oder zweite Halteelement und/oder die erste und/oder zweite Befestigungsanordnung vorgesehen sind, um im Wesentlichen horizontale Zugkräfte abzutragen.

Der erste Flansch kann vorgesehen sein, um im Wesentlichen vertikale Kräfte vorzugsweise an die Gebäudewand zu übertragen.

Es ist möglich, dass der zweite Flansch vorgesehen ist, um im Wesentlichen vertikale Kräfte auf die Gebäudewand und/oder die Gebäudedecke, vorzugsweise eine Gebäudedeckenoberfläche zu übertragen, wobei wiederum ein dem ersten Flansch zugewandter Stegabschnitt und/oder das Distanzmittel vorgesehen sein können, um im Wesentlichen horizontale Druckkräfte vorzugsweise auf die Gebäudedecke, insbesondere eine Stirnseite der Gebäudedecke zu übertragen.

An einem im montierten Zustand freien Ende des zweiten Halteelements kann eine Justiereinrichtung vorgesehen sein, um einen montierten Tragbalken im wesentlichen horizontal auszurichten. Die Justiereinrichtung kann der zweiten Befestigungsanordnung zugeordnet werden. Insbesondere ist die Justiereinrichtung vorgesehen, um den montierten Tragbalken aus einer schiefen Lage in eine im Wesentlichen horizontale Lage auszurichten.

Die Justiereinrichtung kann eine Justiermutter umfassen, die vorgesehen ist, um von dem zweiten Halteelement gewindeartig aufgenommen zu werden und um gegen die zweite Befestigungsanordnung, insbesondere den Widerlagerklotz geschraubt zu werden, wodurch vorzugsweise die Vorrichtung und/oder der Tragbalken so beaufschlagt wird, dass der Tragbalken wieder horizontal ausgerichtet wird.

Vorzugsweise ist die Justiereinrichtung, insbesondere die Justiermutter im montierten Zustand des Tragbalkens frei zugänglich, vorzugsweise über eine im Tragbalken befindliche Längsnut.

Die Gebäudewand ist vorzugsweise eine Gebäudeaußenwand, kann aber auch eine Gebäudeinnenwand sein.

Die Erfindung umfasst auch den Tragbalken (z.B. ein Holzbalken mit rechteckförmigem Querschnitt) für eine Vorrichtung wie oben beschrieben. Der Tragbalken hat eine Längsnut und eine Aussparung, die an einer oder beiden Seiten der Längsnut vorgesehen sein kann.

Die Aussparung kann an einer oder beiden Seiten der Längsnut positioniert sein, diese kontaktieren, durchdringen, kreuzen oder beabstandet zur Längsnut angeordnet sein.

Es ist möglich, dass die Aussparung zumindest teilweise die Längsnut durchdringt und/oder kreuzt.

Es ist möglich, dass die Längsnut durchgehend ist und sich von einer ersten Stirnseite des Tragbalkens zu einer zweiten Stirnseite des Tragbalkens erstreckt.

Vorzugsweise verläuft die Aussparung im Wesentlich quer zur Längsnut.

Der Tragbalken ist jedenfalls vorzugsweise so vorgesehen, dass er mittels einer Vorrichtung wie oben beschrieben nachträglich und stützenfrei an ein Gebäude angebracht und gehalten werden kann.

Die Erfindung umfasst auch eine Anordnung, aufweisend einen Tragbalken und eine Vorrichtung wie oben beschrieben.

Die Längsnut und/oder die Aussparung im Tragbalken sind an der Oberseite des Tragbalkens, die im montierten Zustand nach oben weist, vorgesehen. Somit weist die Längsnut und/oder die Aussparung im montierten Zustand nach oben. Die Längsnut erstreckt sich vorzugsweise von einer ersten Stirnseite des Tragbalkens zu einer zweiten Stirnseite des Tragbalkens. Somit kann das erste und/oder zweite Halteelement in die Längsnut von einer Stirnseite aus eingeschoben werden oder z.B. von oben eingesetzt werden. Die zweite Befestigungsanordnung und/oder der Widerlagerklotz kann z.B. von oben in die Aussparung im Tragbalken eingesetzt werden.

Die Längsnut ist insbesondere eine oberseitige Längsfräsung (z.B. mittig, 35/35mm). Die Aussparung im Tragbalken ist insbesondere eine oberseitige Querfräsung (z.B. 120/40/40mm). Die Aussparung im Tragbalken für die zweite Befestigungsanordnung, insbesondere für das Widerlagerelement ist vorzugsweise mit einem Abstand von mindestens 10cm, mindestens 20, mindestens 50cm, mindestens 75cm oder mindestens 100cm von der auflagerseitigen Stirnfläche des Tragbalkens bereitgestellt. In der Aussparung können ferner zwei Durchgangsbohrungen mit z.B. 12mm Durchmesser für die Tragbalkenbefestigungsteile vorgesehen sein zur Lagesicherung der zweiten Befestigungsanordnung, insbesondere des Widerlagerelements.

Die Längsnut am freien Ende des Tragbalkens kann z.B. mittels einem wieder entfernbaren Holzklotz verschlossen werden, um den Eintritt von Wasser oder Insekten zu vermeiden.

Die Anordnung ist insbesondere so vorgesehen, dass das erste Halteelement und/oder das zweite Halteelement in der Längsnut angeordnet sind, wobei die zweite Befestigungsanordnung, insbesondere das Widerlagerelement in der Aussparung im Tragbalken angeordnet ist.

Es ist möglich, dass zumindest eines von Folgenden nicht von der Oberseite des Tragbalkens, die im montierten Zustand nach oben weist, aus der Aussparung und/oder der Längsnut vorragt: das erste Halteelement, das zweite Halteelement, die zweite Befestigungsanordnung, insbesondere das Widerlagerelement, die Justiereinrichtung. Somit kann z.B. eine Balkonplatte oder eine andere Abdeckung problemlos auf den Tragbalken gesetzt werden, ohne Beeinträchtigung durch Teile der Vorrichtung.

Die oben beschriebenen Merkmale und bevorzugten Ausführungsbeispiele sind beliebig miteinander kombinierbar. Andere vorteilhafte Weiterbildungen der Erfindung sind in den Unteransprüchen offenbart oder ergeben sich aus der nachstehenden Beschreibung bevorzugter Ausführungsbeispiele in Verbindung mit den beigefügten Figuren. Es zeigen:
- Fig. 1: eine Seitenansicht einer Vorrichtung gemäß einem ersten Ausführungsbeispiel der Erfindung, angebracht an einem Tragbalken und einem Gebäude;
- Fig. 2: eine Draufsicht der Vorrichtung gemäß dem ersten Ausführungsbeispiel der Erfindung, angebracht an dem Tragbalken und dem Gebäude;
- Fig. 3: eine Seitenansicht der Vorrichtung gemäß erstem Ausführungsbeispiel;
- Fig. 4.: eine Draufsicht der Vorrichtung gemäß erstem Ausführungsbeispiel;
- Fig. 5: eine Vorderansicht der Vorrichtung gemäß erstem Ausführungsbeispiel;
- Fig. 6: eine Seitenansicht der Vorrichtung gemäß erstem Ausführungsbeispiel;
- Fig. 7: eine Draufsicht der Vorrichtung gemäß erstem Ausführungsbeispiel;
- Fig. 8: eine Draufsicht der Vorrichtung gemäß erstem Ausführungsbeispiel;
- Fig. 9: eine Seitenansicht einer Vorrichtung gemäß einem zweiten Ausführungsbeispiel der Erfindung, angeordnet an einem Tragbalken und einem Gebäude;
- Fig. 10: eine Draufsicht der Vorrichtung gemäß einem zweiten Ausführungsbeispiel der Erfindung, angeordnet an dem Tragbalken und dem Gebäude;
- Fig. 11: eine Seitenansicht der Vorrichtung gemäß zweitem Ausführungsbeispiel;
- Fig. 12: eine Draufsicht der Vorrichtung gemäß zweitem Ausführungsbeispiel;
- Fig. 13: eine Vorderansicht der Vorrichtung gemäß zweitem Ausführungsbeispiel;
- Fig. 14: eine Seitenansicht der Vorrichtung gemäß zweitem Ausführungsbeispiel;
- Fig. 15: eine Draufsicht der Vorrichtung gemäß zweitem Ausführungsbeispiel;
- Fig. 16: eine Draufsicht der Vorrichtung gemäß zweitem Ausführungsbeispiel;
- Fig. 17: eine Seitenansicht einer Vorrichtung gemäß einem drittem Ausführungsbeispiel der Erfindung, angeordnet an einem Tragbalken und einem Gebäude;
- Fig. 18: eine Draufsicht der Vorrichtung gemäß einem drittem Ausführungsbeispiel der Erfindung, angeordnet an dem Tragbalken und dem Gebäude;
- Fig. 19: eine Seitenansicht der Vorrichtung gemäß drittem Ausführungsbeispiel;
- Fig. 20: eine Draufsicht der Vorrichtung gemäß drittem Ausführungsbeispiel;
- Fig. 21: eine Vorderansicht der Vorrichtung gemäß drittem Ausführungsbeispiel;
- Fig. 22: eine Seitenansicht der Vorrichtung gemäß drittem Ausführungsbeispiel;
- Fig. 23: eine Draufsicht der Vorrichtung gemäß drittem Ausführungsbeispiel;
- Fig. 24: eine Draufsicht der Vorrichtung gemäß drittem Ausführungsbeispiel;
- Fig. 25: eine Vorderansicht der Vorrichtung gemäß drittem Ausführungsbeispiel; und
- Fig. 26: eine Seitenansicht einer alternativen zweiten Befestigungsanordnung, insbesondere eines alternativen Widerlagerklotzes.

Fig. 1 zeigt eine Seitenansicht und Fig. 2 eine Draufsicht einer Vorrichtung gemäß einem ersten Ausführungsbeispiel der Erfindung, die vorgesehen ist, um einen vorkragenden bzw. freitragenden Tragbalken B für vorzugsweise einen Balkon, Wintergarten oder dergleichen an einem bestehenden Gebäude zu befestigen. Die Vorrichtung umfasst ein erstes Halteelement 10 zum Durchführen durch eine Bohrung in einer bestehenden Gebäudeaußenwand W und zum Befestigen an oder in einer Gebäudedecke D, wodurch ein gebäudeinnenseitiges Lager L1 erzielbar ist. Das erste Halteelement 10 liegt auf der Gebäudedecke D auf. An dem ersten Halteelement 10 sind vier Befestigungsabschnitte 11a vorgesehen (jeweils zwei an jeder Seite), die auf der Gebäudedecke D platziert sind und jeweils eine Öffnung für ein Gebäudedeckenbefestigungsteil 12a wie z.B. einen Dübel aufweisen. Durch die Öffnungen sind jeweils ein Gebäudedeckenbefestigungsteil 12a geführt, das in der Gebäudedecke D befestigt ist. Wie insbesondere in Fig. 2 zu sehen ist, sind die Befestigungsabschnitte 11a seitlich an dem ersten Halteelement 10 angeordnet und erstrecken sich in Längsrichtung des ersten Halteelements 10. Die Befestigungsabschnitte 11a an der einen Seite des ersten Halteelements 10 überlappen die Befestigungsabschnitte 11a an der anderen Seite des ersten Halteelements 10.

Wie ferner in den Figuren 1 und 2 zu sehen ist, umfasst die Vorrichtung eine zweite Befestigungsanordnung, die vorgesehen ist, um zumindest abschnittweise in einer Aussparung im Tragbalken B positioniert zu werden und um ein zweites Halteelement 20 zu befestigen, wodurch ein gebäudeaußenseitiges Lager L2 erzielt wird. Insbesondere umfasst die zweite Befestigungsanordnung einen Widerlagerklotz 13a. Der Widerlagerklotz 13a hat eine Öffnung, durch die das zweite Halteelement 20 geführt ist und mittels einer Sicherungs- bzw. Justiermutter 37 an dem Widerlagerklotz festgelegt ist. Das erste Halteelement 10 und das zweite Halteelement 20 sind im Verbindungsbereich V mittels einer Langmutter und einer Kontermutter miteinander verbunden. (Es ist jedoch auch denkbar, auf das zweite Halteelement 20 zu verzichten und nur ein einziges Halteelement bereitzustellen, das sowohl die Funktionen des ersten als auch des zweiten Halteelements übernimmt). Der Widerlagerklotz 13a hat einen flachen Bodenabschnitt und ist im Wesentlichen zwischenraumfrei am Boden der Tragbalkenaussparung angeordnet. An dem Widerlagerklotz 13a sind zwei Befestigungsabschnitte 14 angebracht, die auf dem Tragbalken B platziert sind und jeweils eine Öffnung aufweisen. Durch die Öffnungen sind jeweils ein Tragbalkenbefestigungsteil 15 geführt, das im Tragbalken B.befestigt ist. Die Befestigungsabschnitte 14 und die Tragbalkenbefestigungsteile 15 sind eine Lagesicherung für den Widerlagerklotz 13a und tragen im Wesentlich nicht zur Lastabtragung bei, wohingegen die Befestigungsabschnitte 11a und die Gebäudedeckenbefestigungsteile 12a zur Lastabtragung vom ersten Halteteil 10 in die Gebäudedecke D beitragen.

Figuren 1 und 2 zeigen ferner eine Lageranordnung 30a, die vorgesehen ist, um zumindest abschnittsweise in der Gebäudeaußenwand W positioniert zu werden, um einen Aufnahmeraum für den Tragbalken B zu definieren und um den Tragbalken B von unten abzustützen. Die Lageranordnung 30a umfasst einen ersten, unteren Flansch 31a, einen Steg 32a und einen zweiten, oberen Flansch 33a. Der Steg 32a verbindet den ersten Flansch 31a mit dem zweiten Flansch 33a, so dass ein im Wesentlichen Z-förmiges Profil ausgebildet wird. Ferner ist eine von zwei seitlichen Verbindungsplatten 34 zu sehen, die den ersten Flansch 31a, den Steg 32a und den zweiten Flansch 33a miteinander verbindet. Der Aufnahmeraum für den Tragbalken B wird begrenzt durch den ersten Flansch 31a, den Steg 32a und den oberen Flansch 33a sowie die seitlichen Verbindungsplatten 34, um eine in Umfangsrichtung geschlossenwandige Aufnahme für den Tragbalken B zu schaffen. Die so erzeugte kastenförmige Aufnahme hat den Vorteil, dass sie auf Vorderkante Putz gesetzt werden kann und somit der Putzanschluss vor der Montage des Tragbalkens möglich ist. Ferner wird eine besonders starke Lageranordnung erzielt.

Der erste Flansch 31a liegt zumindest abschnittsweise auf der mit Putz versehenen Gebäudeaußenwand W auf und dient als Auflager für den Tragbalken B, wobei der zweite Flansch 33a zumindest abschnittsweise auf der Gebäudedecke D aufliegt und zwar zwischen Gebäudedecke D und der darauf angeordneten Gebäudeaußenwand W. Der Steg 32a ist einer Stirnseite der Gebäudedecke D und einer Stirnseite des Tragbalkens B zugewandt. Zwischen Steg 32a und der Stirnseite der Gebäudedecke D ist eine Mörtelschicht M vorgesehen. Die Lageranordnung 30a, insbesondere der zweite Flansch 33a und/oder der Steg 32a, hat eine Durchgangsöffnung für das erste Halteelement 10, durch die das erste Halteelement 10 geführt ist, ohne jedoch Kräfte auf die Lageranordnung 30a zu übertragen. Das erste Halteelement 10 und das zweite Halteelement 20 sind Zugstäbe, die im Wesentlichen ausschließlich Zugkräfte übertragen. Das erste Halteelement 10 und das zweite Halteelement 20 sind vorgesehen, um im Wesentlichen ausschließlich horizontale Zugkräfte zwischen der gebäudeaußenseitigen Lagerung L2 und der gebäudeinnenseitigen Lagerung L1 zu übertragen.

Die Lageranordnung 30a ist vorgesehen, um einen Aufnahmeraum für den Tragbalken B zu definieren, der unten begrenzt wird durch den ersten Flansch 31a, hinten durch den Steg 32a und seitlich durch die zwei Verbindungsplatten 34. Somit wird eine starke, steife Lageranordnung 30a erzielt, die kastenförmig vorgesehen ist und zumindest abschnittsweise Z-förmig vorgesehen ist.

Der erste Flansch 31a ist vorgesehen, um im Wesentlichen vertikale Druckkräfte auf die Gebäudeaußenwand W zu übertragen, wobei der zweite Flansch 33a vorgesehen ist, um im Wesentlichen vertikale Druckkräfte auf die Gebäudedecke D zu übertragen. Der Steg 32a, insbesondere der dem ersten Flansch 31a zugewandte und somit untere Stegabschnitt ist vorgesehen, um im Wesentlichen horizontale Druckkräfte auf die Gebäudedecke D zu übertragen. Die zweite Befestigungsanordnung, insbesondere der Widerlagerklotz 13a, die erste Befestigungsanordnung und die dort dazwischen angeordneten ersten und zweiten Halteelemente 10, 20 sind vorzugsweise vorgesehen, um im Wesentlichen ausschließlich horizontale (Zug-) Kräfte in Längsrichtung P1 des ersten Halteelements 10 und des zweiten Halteelements 20 aufzunehmen.

Wie ferner in den Figuren 1 und 2 zu sehen ist, weist die Lagerandordnung 30a bzw. das erste Halteelement 10 ein Justiermittel auf, das zur Lagesicherung der Lageranordnung 30a vorgesehen ist und um die Lageranordnung 30a beim Montieren der Vorrichtung justieren zu können. Das Justiermittel umfasst eine Justiermutter 36, die vorgesehen ist, um von dem ersten Halteelement 10 gewindeartig aufgenommen zu werden und um gegen die Lageranordnung 30a, insbesondere den zweiten Flansch 33a oder den Steg 32a geschraubt zu werden.

Der in den Figuren 1 und 2 gezeigte Tragbalken B hat eine Längsnut 40, die sich von einer ersten gebäudeseitigen Stirnseite des Tragbalkens B (in Figuren 1 und 2 die rechte Seite) zu einer zweiten, am freien Ende des Tragbalkens B befindlichen Stirnseite (in Figuren 1 und 2 die linke Seite) erstreckt. Am freien Ende des zweiten Halteelements 20 ist eine Justiereinrichtung vorgesehen, um den montierten Tragbalken B im Wesentlichen horizontal auszurichten. Die Justiereinrichtung umfasst eine Justiermutter 37, die vorgesehen ist, um von dem zweiten Halteelement 20 gewindeartig aufgenommen zu werden und um gegen die zweite Befestigungsanordnung, insbesondere den Widerlagerklotz 13a geschraubt zu werden. Die Justiermutter 37 ist über die Längsnut 40 im Tragbalken B, vom freien Ende des Tragbalkens B aus, auch im montierten Zustand des Tragbalkens B ohne Weiteres zugänglich. Dies ist von besonderem Vorteil, da aufgrund der kragarmartigen bzw. freitragenden Anordnung der montierte Tragbalken B dazu neigt, sich über die Zeit etwas nach unten zu biegen, was insbesondere optisch nachteilhaft ist. Über die über die Längsnut 40 frei zugängliche Justiereinrichtung kann der Tragbalken B auf einfache und schnelle Art und Weise nachjustiert und der Tragbalken B wieder im Wesentlichen horizontal ausgerichtet werden. Bezugszeichen AB kennzeichnet eine Abdeckbohle, die auf den Tragbalken B bzw. über der Längsnut 40 und der Aussparung im Tragbalken B positioniert ist.

Die Aussparung in der Gebäudeaußenwand W für die Lageranordnung 30a kann durch Ausstemmen erzielt werden. Davor ist ein möglicherweise vorhandenes Vormauerwerk, eine möglicherweise vorhandene Wärmedämmung, etc. zu entfernen. Ebenfalls durch Stemmen und/oder mittels Flexschnitten kann der Raum bereitgestellt werden, um den zweiten Flansch 33a zwischen Gebäudedecke D und der darauf angeordneten Gebäudeaußenwand W bereitzustellen. Eventuelle Zwischenräume zwischen erstem Flansch 31a, Steg 32a, zweitem Flansch 33a, den Befestigungsabschnitten 11a und der Gebäudedecke D können z.B. mittels Kunstharzmörtel oder Betonspachtel ausgeglichen werden, um eine vollflächige Kraftübertragung zu erzielen. Die Gebäudeaußenwand W kann z.B. mit einer 20mm Bohrung im Wesentlichen auf Oberkante Gebäudedecke D versehen werden, durch die das erste Halteelement 10 von Innen nach Außen durchgeführt werden kann. Das Festlegen der ersten Befestigungsanordnung bzw. der Gebäudeckenbefestigungsmittel 12a erfolgt vorteilhafterweise im Gebäudeinneren, um die Stemmarbeiten zu minimieren. Mit der Länge des ersten Halteelements 10 und/oder der Längs-und/oder Quererstreckung der Befestigungsabschnitte 11a kann auf bauliche Gegebenheiten wie z.B. Wandstärke, Vormauerung, etc. auf einfache Art und Weise reagiert werden. Die Lageranordnung 30a kann mit Hilfe von Hinterfüllmassen montiert und mit Hilfe des ersten Halteelements 10 bzw. der Justiermutter 36 ausgerichtet werden. Nach Aushärten der Hinterfüllmasse ist die Vorrichtung belastbar und der Tragbalken B kann montiert werden.

Fig. 3 zeigt eine Seitenansicht der Vorrichtung gemäß erstem Ausführungsbeispiel. Insbesondere zeigt Fig. 3 das erste Halteelement 10, die Befestigungsabschnitte 11a am ersten Halteelement 10, die Lagerandordnung 30a, den ersten Flansch 31a, den Steg 32a, den zweiten Flansch 33a und die Justiermutter 36. Ferner ist eine der zwei seitlichen Verbindungsplatten 34 zu sehen, die mit dem ersten Flansch 31a, dem Steg 32a und dem zweiten Flansch 33a verbunden ist. Wie in Fig. 3 zu sehen, bilden der erste Flansch 31a, der Steg 32a und der obere Flansch 33a ein im Wesentlichen Z-förmiges Profil, an dem die seitlichen Verbindungsplatten 34 angebracht sind.

Fig. 4 zeigt eine Draufsicht der Vorrichtung gemäß erstem Ausführungsbeispiel. Insbesondere zeigt Fig. 4 das erste Halteelement 10, die Befestigungsabschnitte 11a am ersten Halteelement 10, die Öffnungen für die Gebäudedeckenbefestigungsteile 12a, die Lagerandordnung 30a, den ersten Flansch 31a, den Steg 32a, den zweiten Flansch 33a und die Justiermutter 36.

Fig. 5 zeigt eine Vorderansicht der Vorrichtung gemäß erstem Ausführungsbeispiel. Insbesondere zeigt Fig. 5 die Lagerandordnung 30a, wobei der erste Flansch 31a, der Steg 32a und mittels gestrichelten Linien der zweite Flansch 33a gezeigt ist. Ferner zeigt Fig. 5 ein Öffnung Ö, die sich durch den zweiten Flansch 33a und den Steg 32a erstreckt. Diese Öffnung Ö ist vorgesehen, um einen Durchtritt des ersten Halteelements 10 durch die Lageranordnung 30a (bzw. den zweiten Flansch 33a und den Steg 32a) zu ermöglichen.

Fig.6 zeigt eine Seitenansicht der Vorrichtung gemäß erstem Ausführungsbeispiel. Insbesondere zeigt Fig. 5 die Lageranordnung 30a, wobei wiederum der erste Flansch 31a, der Steg 32a (siehe gestrichelte Linien), der zweite Flansch 33a und eine der zwei Seitenplatten 34 zu sehen ist.

Fig. 7 zeigt eine Draufsicht der Vorrichtung gemäß erstem Ausführungsbeispiel. Insbesondere zeigt Fig. 7 die Lageranordnung 30a, wobei der erste Flansch 31a, der Steg 32a und der zweite Flansch 33a zu sehen ist. Insbesondere ist die Öffnung Ö zu sehen, die sich durch den Steg 32a und den zweiten Flansch 33a erstreckt.

Fig. 8 zeigt eine Draufsicht der Vorrichtung gemäß erstem Ausführungsbeispiel. Insbesondere zeigt Fig. 8 das erste Halteelement 10, an dem die Befestigungsabschnitte 11a mit den Durchgangsöffnungen für die Gebäudedeckenbefestigungsteile 12a und die Justiermutter 36 vorgesehen sind.

Wie den Figuren 1-8 entnommen werden kann, ist die Vorrichtung modulartig aufgebaut. Das erste Modul wird im Wesentlichen von dem ersten Haltemittel 10 und der daran vorgesehen ersten Befestigungsanordnung gebildet (siehe Fig. 8) gebildet. Das zweite Modul wird im Wesentlichen durch die Lageranordnung 30a gebildet (siehe Figuren 5-7). Das dritte Modul wird im Wesentlichen durch das zweite Halteelement 20 und die diesem zugeordnete zweite Befestigungsanordnung gebildet.

Figuren 9-16 zeigen eine Vorrichtung gemäß einem zweiten Ausführungsbeispiel der Erfindung. Das zweite Ausführungsbeispiel unterscheidet sich vom ersten Ausführungsbeispiel im Wesentlichen durch eine andere Lageranordnung 30b. Im Übrigen sind die Teile des zweiten Ausführungsbeispiels im Wesentlichen identisch oder ähnlich zu den Teilen des ersten Ausführungsbeispiels, so dass sie mit den gleichen Bezugszeichen versehen sind und zu deren Erläuterung auf die Beschreibung des ersten Ausführungsbeispiels verwiesen wird.

Wie insbesondere in den Figuren 9 und 10 zu sehen ist, ist auch die Lageranordnung 30b vorgesehen, um zumindest abschnittsweise in der Gebäudeaußenwand W positioniert zu werden, um einen Aufnahmeraum für den Tragbalken B zu definieren und um den Tragbalken B von unten abzustützen. Die Lageranordnung 30b umfasst, wie auch den Figuren 11-15 entnommen werden kann, einen ersten, unteren Flansch 31b, einen Steg 32b und einen zweiten, oberen Flansch 33b. Der Steg 32b ist mit dem ersten Flansch 31b und dem zweiten Flansch 33b verbunden, um ein im Wesentlichen Z-förmiges Profil auszubilden. Die Lageranordnung 30b umfasst jedoch keine seitlichen Verbindungsplatten.

Die Lageranordnung 30b, insbesondere der zweite Flansch 33b und/oder der Steg 32b, hat eine Durchgangsöffnung für das erste Halteelement 10, durch die das erste Halteelement 10 geführt ist, ohne jedoch Kräfte auf die Lageranordnung 30b zu übertragen.

Unter erneuter Bezugnahme auf die Figuren 9 und 10 ist der erste Flansch 31b nicht auf der Gebäudeaußenwand W gelagert, sondern erstreckt sich außerhalb der mit Putz versehenen Gebäudeaußenwand W. Der Steg 32b ist der Stirnseite der Gebäudedecke D und der Stirnseite des Tragbalkens B zugewandt. Wie in den Figuren 9 und 10 gezeigt, liegt der zweite Flansch 33b auf der Gebäudedecke D auf (es ist auch möglich, dass der zweite Flansch auf der Gebäudewand aufliegt und sich darauf abstützt) und zwar zwischen Gebäudedecke D und der darauf angeordneten Gebäudeaußenwand W. Die vertikalen Kräfte werden im Wesentlichen ausschließlich über den zweiten Flansch 33b in die Gebäudedecke D abgetragen (es ist auch möglich, dass der zweite Flansch die vertikalen Kräfte in die Gebäudewand abgeleitet und nicht in die Gebäudedecke), während beim ersten Ausführungsbeispiel die vertikalen Kräfte vom ersten, unteren Flansch und dem zweiten, oberen Flansch abgetragen werden. Ferner umfasst die Lageranordnung 30b ein Distanzmittel 38, das zwischen dem Steg 32b und der Stirnseite der Gebäudedecke D angeordnet ist, um eine im Wesentlichen horizontale Druckkraft vom Tragbalken B in die Gebäudedecke D, insbesondere eine Stirnseite der Gebäudedecke D, abzutragen. Der Raum zwischen dem Steg 32b und der Stirnseite der Gebäudedecke D kann mit Dämmmaterial DM gefüllt sein, um einem Wärmeverlust entgegenzuwirken. An der Lageranordnung 30b bzw. dem ersten Halteelement 10 ist auch eine Justiermutter 36 vorgesehen, um beim Montieren der Lageranordnung 30a eine Ausrichtungshilfe bereitzustellen.

Das zweite Ausführungsbeispiel ist von Vorteil, wenn z.B. ein vorhandenes Vormauerwerk und/oder eine vorhandene Außenwärmedämmung nicht entfernt werden sollen.

Ein Vergleich der Figuren 8 und 16 zeigt, dass das erste Halteelement 10 und die erste Befestigungsanordnung des ersten Ausführungsbeispiels im Wesentlichen identisch ist zum ersten Halteelement 10 und der ersten Befestigungsanordnung des zweiten Ausführungsbeispiels.

Fig. 11 ist eine Seitenansicht, insbesondere zeigend das erste Halteelement 10, die Befestigungsabschnitte 11a am ersten Halteelement 10, die Lagerandordnung 30b, den ersten Flansch 31b, den Steg 32b, den zweiten Flansch 33b und die Justiermutter 36. Wie in Fig. 11 zu sehen, bilden der erste Flansch 31b, der Steg 32b und der obere Flansch 33b ein im Wesentlichen Z-förmiges Profil, an dem jedoch keine seitlichen Verbindungsplatten angebracht sind.

Fig. 12 ist eine Draufsicht, insbesondere zeigend das erste Halteelement 10, die Befestigungsabschnitte 11a am ersten Halteelement 10, die Öffnungen für die Gebäudedeckenbefestigungsteile 12a, die Lageranordnung 30b, den ersten Flansch 31b, den Steg 32b, den zweiten Flansch 33b und die Justiermutter 36.

Fig. 13 ist eine Vorderansicht, insbesondere zeigend die Lageranordnung 30b, wobei der erste Flansch 31b, der Steg 32b und mittels gestrichelten Linien der zweite Flansch 33b gezeigt ist. Ferner zeigt Fig. 13 eine Öffnung Ö, die sich durch den zweiten Flansch 33b und den Steg 32b erstreckt.

Diese Öffnung Ö ist vorgesehen, um einen Durchtritt des ersten Halteelements 10 durch die Lageranordnung 30b (bzw. den zweiten Flansch 33b und den Steg 32b) zu ermöglichen.

Fig.14 ist eine Seitenansicht, insbesondere zeigend die Lageranordnung 30b, wobei wiederum der erste Flansch 31b, der Steg 32b und der zweite Flansch 33b zu sehen ist.

Fig. 15 ist eine Draufsicht, insbesondere zeigend die Lageranordnung 30b, wobei der erste Flansch 31b, der Steg 32b und der zweite Flansch 33b zu sehen ist. Insbesondere ist die Öffnung Ö zu sehen, die sich durch den Steg 32b und den zweiten Flansch 33b erstreckt.

Fig. 16 ist eine Draufsicht, insbesondere zeigend das erste Halteelement 10, an dem die Befestigungsabschnitte 11a mit den Durchgangsöffnungen für die Gebäudedeckenbefestigungsteile 12a und die Justiermutter 36 vorgesehen sind.

Figuren 17-25 zeigen eine Vorrichtung gemäß einem dritten Ausführungsbeispiel der Erfindung. Das dritte Ausführungsbeispiel unterscheidet sich vom zweiten Ausführungsbeispiel im Wesentlichen durch eine andere erste Befestigungsanordnung bzw. eine andere gebäudeinnenseitige Lagerung L1. Im Übrigen sind die Teile des dritten Ausführungsbeispiels im Wesentlichen identisch oder ähnlich zu den Teilen des ersten bzw. zweiten Ausführungsbeispiels, so dass sie mit den gleichen Bezugszeichen versehen sind und zu deren Erläuterung auf die Beschreibung des ersten bzw. zweiten Ausführungsbeispiels verwiesen wird.

Die erste Befestigungsanordnung des dritten Ausführungsbeispiels umfasst eine rohrförmige Halterung 39, durch die das erste Halteelement 10 geführt ist, um an der rohrförmigen Halterung 39 mittels einer Sicherungsmutter befestigt zu werden. An der rohrförmigen Halterung 39 ist jeweils ein seitlicher Befestigungsabschnitt 11b vorgesehen, z.B. angeschweißt, der jeweils auf der Gebäudedecke D platziert ist und jeweils zwei Öffnungen aufweist, durch die Gebäudedeckenbefestigungsteile 12b geführt und in der Gebäudedecke D befestigt sind. Die Befestigungsabschnitte 11b sind seitlich an dem ersten Halteelement 10 angeordnet und erstrecken sich quer zur Längsrichtung des ersten Halteelements 10 und der rohrförmigen Halterung 39. Die rohrförmige Halterung 39 kann zumindest teilweise in einer Ausnehmung in der Gebäudedecke D untergebracht sein. Mittels der rohrförmigen Halterung 39 ist es möglich, dass die erste Befestigungsanordnung bzw. die gebäudeinnenseitige Lagerung L1 bzw. das erste Halteelement 10 des dritten Ausführungsbeispiels eine kürzere gebäudeinnenseitige Erstreckung aufweist im Vergleich zum ersten und zweiten Ausführungsbeispiel.

Fig. 19 ist eine Seitenansicht, insbesondere zeigend das erste Halteelement 10, die Lageranordnung 30b, den ersten Flansch 31b, den Steg 32b, den zweiten Flansch 33b und die Justiermutter 36. Wie in Fig. 19 zu sehen, bilden der erste Flansch 31b, der Steg 32b und der obere Flansch 33b ein im Wesentlichen Z-förmiges Profil, an dem jedoch keine seitlichen Verbindungsplatten angebracht sind. Ferner ist zu sehen, wie das erste Halteelement 10 den zweiten Flansch 33b und den Steg 32b durchdringt.

Fig. 20 ist eine Draufsicht, insbesondere zeigend das erste Halteelement 10, die Befestigungsabschnitte 11b an der rohrförmigen Halterung 39, die Öffnungen für die Gebäudedeckenbefestigungsteile 12b, die Lageranordnung 30b, den ersten Flansch 31b, den Steg 32b, den zweiten Flansch 33b und die Justiermutter 36.

Figuren 21-23 entsprechen im Wesentlichen den Figuren 13-15, so dass auf die Beschreibung zu den der Figuren 13-15 verwiesen wird.

Fig. 24 ist eine Draufsicht und Figur 25 ist eine Seitenansicht, insbesondere zeigend die rohrförmige Halterung 39 und die daran angebrachten Befestigungsabschnitte 11b mit den Durchgangsöffnungen für die Gebäudedeckenbefestigungsteile 12b.

Fig. 26 zeigt eine alternative zweite Befestigungsanordnung bzw. eine alternative gebäudeaußenseitige Lagerung L2. Insbesondere hat der Widerlagerklotz 13b keinen flachen Bodenabschnitt wie in Figuren 1, 9 und 17 dargestellt, sondern einen abgerundeten Bodenabschnitt, um im Wesentlichen zwischenraumfrei am Boden der Aussparung im Tragbalken positioniert zu werden. Dies ist vorteilhaft, wenn die Aussparung z.B. mittels eines Kettenstemmers hergestellt wird und deshalb die Aussparung im Tragbalken einen abgerundeten Boden aufweist. Im Übrigen sind die in Fig. 26 gezeigten Teile im Wesentlichen identisch oder ähnlich zu den Teilen des ersten bzw. zweiten Ausführungsbeispiels, so dass sie mit den gleichen Bezugszeichen versehen sind und zu deren Erläuterung auf die Beschreibung des ersten bzw. zweiten Ausführungsbeispiels verwiesen wird.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen.

## Patentansprüche

1. Vorrichtung zur nachträglichen und stützenfreien Anbringung eines vorkragenden Tragbalkens (B) für vorzugsweise einen Balkon, Wintergarten, Laubengang oder dergleichen an ein Gebäude, **dadurch gekennzeichnet, dass** die Vorrichtung
a) eine erste Befestigungsanordnung und ein erstes Halteelement (10) umfasst, das vorgesehen ist, um sich durch eine Gebäudewand (W) zu erstrecken und um mittels der ersten Befestigungsanordnung an oder in einer Gebäudedecke (D) befestigt zu werden; und
b) eine zweite Befestigungsanordnung umfasst, die vorgesehen ist, um zumindest abschnittsweise in einer Aussparung im Tragbalken (B) positioniert zu werden und um ein zweites Halteelement (20) oder das erste Halteelement (10) zu befestigen, wobei die Aussparung im Tragbalken (B) an der Oberseite des Tragbalkens (B) vorgesehen ist, die im montierten Zustand nach oben weist.

2. Vorrichtung gemäß Anspruch 1, umfassend eine Lageranordnung (30a; 30b), die vorgesehen ist, um zumindest abschnittsweise in einer Aussparung in einer Gebäudewand (W) positioniert zu werden.

3. Vorrichtung gemäß Anspruch 1 oder 2, wobei
a) das erste Halteelement (10) mit dem zweiten Halteelement (20) verbindbar ist; oder
b) das erste Halteelement (10) und das zweite Halteelement (20) einstückig ausgebildet sind; und/oder
c) das erste Halteelement (10) und/oder das zweite Halteelement (20) ein Zugstab ist.

4. Vorrichtung gemäß einem der Ansprüche 1-3, wobei die zweite Befestigungsanordnung ein Widerlagerelement (13a, 13b) umfasst, das vorgesehen ist, um sich im Wesentlichen quer zum zweiten Halteelement (20) zu erstrecken, wodurch in der Aussparung im Tragbalken (B) ein Widerlager für den Tragbalken (B) und/oder das zweite Halteelement (20) gebildet wird.

5. Vorrichtung gemäß einem der Ansprüche 1-4, wobei die erste Befestigungsanordnung zumindest einen Befestigungsabschnitt (11a) aufweist,
a) der an dem ersten Halteelement (10) befestigt ist;
b) der auf der Gebäudedecke (D) zu platzieren ist; und
c) der zumindest eine Öffnung aufweist, durch die ein Gebäudedeckenbefestigungsteil (12a) geführt und in der Gebäudedecke (D) befestigt werden kann.

6. Vorrichtung gemäß einem der Ansprüche 1-5,
a) wobei die erste Befestigungsanordnung ferner eine rohrförmige Halterung (39) umfasst, durch die das erste Halteelement (10) geführt werden kann, um an der rohrförmigen Halterung (39) befestigt zu werden, und/oder
b) wobei an der rohrförmigen Halterung (39) zumindest ein Befestigungsabschnitt (11b) vorgesehen ist, der auf der Gebäudedecke (D) zu platzieren ist und der zumindest eine Öffnung aufweist, durch die ein Gebäudedeckenbefestigungsteil (12b) geführt und in der Gebäudedecke (D) befestigt werden kann.

7. Vorrichtung gemäß einem der Ansprüche 1-6, wobei die zweite Befestigungsanordnung, insbesondere das Widerlagerelement (13a, 13b) eine Öffnung aufweist, durch die das zweite Halteelement (20) geführt werden kann, um am oder in der zweiten Befestigungsanordnung, insbesondere dem Widerlagerelement (13a, 13b), befestigt zu werden.

8. Vorrichtung gemäß einem der Ansprüche 1-7, wobei die Lageranordnung (30a; 30b)
a) einen ersten, vorzugsweise unteren Flansch, und einen zweiten, vorzugsweise oberen Flansch, und einen den ersten Flansch und den zweiten Flansch verbindenden Steg aufweist, und
b) der erste Flansch vorgesehen ist, um sich zumindest abschnittsweise auf der Gebäudewand (W) abzustützen und/oder um ein Auflager für den Tragbalken (B) bereitzustellen;
c) der zweite Flansch vorgesehen ist, um sich zumindest abschnittsweise auf der Gebäudedecke (D) und/oder der Gebäudewand (W) abzustützen;
d) der Steg vorgesehen ist, um einer Stirnseite der Gebäudedecke (D) und/oder des Tragbalkens (B) zugesandt zu sein.

9. Vorrichtung gemäß einem der Ansprüche 1-8, wobei die Lageranordnung (30a; 30b), vorzugsweise der zweite Flansch und/oder der Steg eine Durchgangsöffnung für das erste Halteelement (10) aufweist.

10. Vorrichtung gemäß einem der Ansprüche 1-9,
a) umfassend ein Justiermittel (36), das an der Lageranordnung (30a; 30b) und/oder dem ersten Halteelement (10) anzubringen ist, um die Lageranordnung (30a; 30b) zu justieren, und/oder
b) wobei das Justiermittel eine Justiermutter (36) umfasst, die vorgesehen ist, um von dem ersten Halteelement (10) gewindeartig aufgenommen zu werden und um gegen die Lageranordnung (30a; 30b), insbesondere den zweiten Flansch und/oder den Steg geschraubt zu werden.

11. Vorrichtung gemäß einem der Ansprüche 1-10, wobei
a) die Lageranordnung vorgesehen ist, um im Wesentlichen vertikale Kräfte und/oder im Wesentlichen horizontale Druckkräfte abzutragen; und/oder
b) das erste und/oder zweite Halteelement (10, 20) vorgesehen ist, um im Wesentlichen horizontale Zugkräfte abzutragen; und/oder
c) der erste Flansch vorgesehen ist, um im Wesentlichen vertikale Kräfte vorzugsweise auf die Gebäudewand (W) zu übertragen; und/oder
d) der zweite Flansch, vorgesehen ist, um im Wesentlichen vertikale Kräfte vorzugsweise auf die Gebäudedecke (D) und/oder die Gebäudewand (W) zu übertragen; und/oder
e) ein dem ersten Flansch zugewandter Stegabschnitt vorgesehen ist, um im Wesentlichen horizontale Druckkräfte auf die Gebäudedecke (D) zu übertragen.

12. Vorrichtung gemäß einem der Ansprüche 1-11,
a) umfassend eine Justiereinrichtung, die an einem Ende des zweiten Halteelements (20) und/oder am Widerlagerelement (13a, 13b) anzubringen ist, um einen montierten Tragbalken (B) im wesentlichen horizontal ausrichten zu können, und/oder
b) wobei die Justiereinrichtung eine Justiermutter (37) umfasst, die vorgesehen ist, um von dem zweiten Halteelement (20) gewindeartig aufgenommen zu werden und um gegen die zweite Befestigungsanordnung, insbesondere das Widerlagerelement (13a, 13b) geschraubt zu werden.

13. Tragbalken (B) für eine Vorrichtung gemäß einem der Ansprüche 1-12, wobei der Tragbalken (B)
a) eine Längsnut (40); und
b) eine Aussparung umfasst, die an einer oder beiden Seiten der Längsnut (40) vorgesehen ist, wobei die Aussparung im Tragbalken (B) an der Oberseite des Tragbalkens (B) vorgesehen ist, die im montierten Zustand nach oben weist.

14. Anordnung, umfassend einen Tragbalken (B) gemäß Anspruch 13 und eine Vorrichtung gemäß einem der Ansprüche 1-12, wobei
a) das erste Halteelement (10) und/oder das zweite Halteelement (20) in der Längsnut (40) angeordnet ist;
b) das Widerlagerelement (13a, 13b) in der Aussparung angeordnet ist; und
c) der Tragbalken (B) abschnittsweise in der Lageranordnung (30a, 30b) aufgenommen ist.

15. Anordnung gemäß Anspruch 14, wobei die Justiereinrichtung, insbesondere die Justiermutter (37) über die Längsnut (40) zugänglich ist, insbesondere frei zugänglich von einer Stirnseite des Tragbalkens (B) aus.

## Claims

1. Device for the subsequent and post-free mounting of a cantilevered support beam (B), preferably for a balcony, winter garden, access balcony or the like on a building, **characterized in that** the device
a) comprises a first fastening assembly and a first holding element (10) which is provided to extend through a building wall (W) and to be fastened to or in a building ceiling (D) by means of the first fastening assembly; and
b) comprises a second fastening assembly which is provided to be positioned at least in portions in a recess in the support beam (B) and to fasten a second holding element (20) or the first holding element (10), wherein the recess in the support beam (B) is provided on the upper side of the support beam (B), the upper side facing upwards in a mounted condition.

2. Device according to claim 1, comprising a bearing assembly (30a; 30b) which is provided to be positioned at least in portions in a recess in a building wall (W).

3. Device according to claim 1 or 2, wherein
a) the first holding element (10) is connectable with the second holding element (20); or
b) the first holding element (10) and the second holding element (20) are formed in one piece; and/or
c) the first holding element (10) and/or the second holding element (20) is a pull rod.

4. Device according to any one of the claims 1-3, wherein the second fastening assembly comprises an abutment element (13a, 13b) which is provided to extend substantially crosswise to the second holding element (20), whereby an abutment for the support beam (B) and/or the second holding element (20) is formed in the recess in the support beam (B).

5. Device according to any one of the claims 1-4, wherein the first fastening assembly has at least one fastening portion (11a)
a) which is fastened to the first holding element (10);
b) which is to be placed on the building ceiling (D); and
c) which has at least one opening, through which a building ceiling fastening part (12a) can be guided and fastened in the building ceiling (D).

6. Device according to any one of the claims 1-5,
a) wherein the first fastening assembly further comprises a tube-shaped holding means (39), through which the first holding element (10) can be guided to be fastened to the tube-shaped holding means (39), and/or
b) wherein on the tube-shaped holding means (39) at least one fastening portion (11b) is provided, which is to be placed on the building ceiling (D) and which has at least one opening, through which a building ceiling fastening part (12b) can be guided and fastened in the building ceiling (D).

7. Device according to any one of the claims 1-6, wherein the second fastening assembly, in particular the abutment element (13a, 13b) has an opening, through which the second holding element (20) can be guided to be fastened to or in the second fastening assembly, in particular the abutment element (13a, 13b).

8. Device according to any one of the claims 1-7, wherein the bearing assembly (30a; 30b)
a) has a first, preferably lower flange and a second, preferably upper flange and a web, connecting the first flange and the second flange, and
b) the first flange is provided to support itself at least in portions on the building wall (W) and/or to provide a bearing for the support beam (B);
c) the second flange is provided to support itself at least in portions on the building ceiling (D) and/or the building wall (W);
d) the web is provided to be faced towards a front side of the building ceiling (D) and/or of the support beam (B).

9. Device according to any one of claims 1-8, wherein the bearing assembly (30a; 30b), preferably the second flange and/or the web has a passage opening for the first holding element (10).

10. Device according to any one of the claims 1-9,
a) comprising an adjusting means (36) which is to be mounted on the bearing assembly (30a; 30b) and/or the first holding element (10) to adjust the bearing assembly (30a; 30b), and/or
b) wherein the adjusting means comprises an adjusting nut (36) which is provided to be threadedly received by the first holding element (10) and to be screwed against the bearing assembly (30a; 30b), in particular against the second flange and/or the web.

11. Device according to any one of the claims 1-10, wherein
a) the bearing assembly is provided to transfer substantially vertical forces and/or substantially horizontal compressive forces; and/or
b) the first and/or second holding element (10, 20) is provided to transfer substantially horizontal tensile forces; and/or
c) the first flange is provided to transmit substantially vertical forces preferably to the building wall (W); and/or
d) the second flange is provided to transmit substantially vertical forces preferably to the building ceiling (D) and/or the building wall (W); and/or
e) a web portion facing the first flange is provided, to transmit preferably horizontal compression forces to the building ceiling (D).

12. Device according to any one of the claims 1-11,
a) comprising an adjustment device which is to be mounted to an end of the second holding element (20) and/or to the abutment element (13a, 13b), to be able to align a mounted support beam (B) substantially horizontally, and/or
b) wherein the adjustment device comprises an adjustment nut (37) which is provided to be threadedly received by the second holding element (20) and to be screwed against the second fastening assembly, in particular the abutment element (13a, 13b).

13. Support beam (B) for a device according to any one of the claims 1-12, wherein the support beam (B)
a) comprises a longitudinal groove (40); and
b) comprises a recess which is provided on one or both sides of the groove (40), wherein the recess in the support beam (B) is provided on the upper side, facing upwards in a mounted condition, of the support beam (B).

14. Arrangement, comprising a support beam (B) according to claim 13 and a device according to any one of the claims 1-12, wherein
a) the first holding element (10) and/or the second holding element (20) is arranged in the longitudinal groove (40);
b) the abutment element (13a, 13b) is arranged in the recess; and
c) the support beam (B) is received in portions in the bearing assembly (30a, 30b).

15. Arrangement according to claim 14, wherein the adjustment device, in particular the adjustment nut (37), is accessible via the longitudinal groove (40), in particular freely accessible from a front side of the support beam (B).

## Revendications

1. Dispositif servant à monter ultérieurement et sans montant une poutre porteuse (B) en porte-à-faux destinée de préférence à un balcon, un jardin d'hiver, une coursive ou similaire sur un bâtiment, **caractérisé en ce que** le dispositif
a) comprend un premier ensemble de fixation et un premier élément de maintien (10), qui est prévu pour s'étendre à travers un mur de bâtiment (W) et pour être fixé au moyen du premier ensemble de fixation sur ou dans un plafond de bâtiment (D) ; et
b) comprend un deuxième ensemble de fixation, qui est prévu pour être positionné au moins par endroits dans un évidement dans la poutre porteuse (B) et pour fixer un deuxième élément de maintien (20) ou le premier élément de maintien (10), sachant que l'évidement dans la poutre porteuse (B) est prévu au niveau du côté supérieur de la poutre porteuse (B), qui est dirigé vers le haut dans l'état monté.

2. Dispositif selon la revendication 1, comprenant un ensemble de paliers (30a ; 30b) qui est prévu pour être positionné au moins par endroits dans un évidement dans un mur de bâtiment (W).

3. Dispositif selon la revendication 1 ou 2, sachant que
a) le premier élément de maintien (10) peut être relié au deuxième élément de maintien (20) ; ou
b) le premier élément de maintien (10) et le deuxième élément de maintien (20) sont réalisés d'un seul tenant ; et/ou
c) le premier élément de maintien (10) et/ou le deuxième élément de maintien (20) sont une barre de traction.

4. Dispositif selon l'une quelconque des revendications 1 à 3, sachant que le deuxième ensemble de fixation comprend un élément formant contre-palier (13a, 13b) qui est prévu pour s'étendre essentiellement de manière transversale par rapport au deuxième élément de maintien (20), ce qui permet de former, dans l'évidement, dans la poutre porteuse (B), un contre-palier pour la poutre porteuse (B) et/ou pour le deuxième élément de maintien (20).

5. Dispositif selon l'une quelconque des revendications 1 à 4, sachant que le premier ensemble de fixation présente au moins une section de fixation (11a),
a) qui est fixée au niveau du premier élément de maintien (10) ;
b) qui est à placer sur le plafond de bâtiment (D) ; et
c) qui présente au moins une ouverture, à travers laquelle une partie de fixation de plafond de bâtiment (12a) est guidée et peut être fixée dans le plafond de bâtiment (D).

6. Dispositif selon l'une quelconque des revendications 1 à 5,
a) sachant que le premier ensemble de fixation comprend en outre un support (39) tubulaire, à travers lequel le premier élément de maintien (10) peut être guidé afin d'être fixé au niveau du support (39) tubulaire, et/ou
b) sachant qu'est prévue, au niveau du support (39) tubulaire, au moins une section de fixation (11b), qui est à placer sur le plafond de bâtiment (D) et qui présente au moins une ouverture, par laquelle une partie de fixation de plafond de bâtiment (12b) est guidée et peut être fixée dans le plafond de bâtiment (D).

7. Dispositif selon l'une quelconque des revendications 1 à 6, sachant que le deuxième ensemble de fixation, en particulier l'élément formant contre-palier (13a, 13b), présente une ouverture, à travers laquelle le deuxième élément de maintien (20) peut être guidé afin d'être fixé au niveau ou dans le deuxième ensemble de fixation, en particulier au niveau ou dans l'élément formant contre-palier (13a, 13b).

8. Dispositif selon l'une quelconque des revendications 1 à 7, sachant que l'ensemble de paliers (30a ; 30b)
a) présente un premier flasque de préférence inférieur, et un deuxième flasque de préférence supérieur et une entretoise reliant le premier flasque et le deuxième flasque, et
b) que le premier flasque est prévu pour prendre appui au moins par endroits sur le mur de bâtiment (W) et/ou pour fournir un support pour la poutre porteuse (B) ;
c) que le deuxième flasque est prévu pour prendre appui au moins par endroits sur le plafond de bâtiment (D) et/ou sur le mur de bâtiment (W) ;
d) que l'entretoise est prévue pour être tournée vers un côté frontal du plafond de bâtiment (D) et/ou de la poutre porteuse (B).

9. Dispositif selon l'une quelconque des revendications 1 à 8, sachant que l'ensemble de paliers (30a, 30b), de préférence le premier flasque et/ou l'entretoise présentent une ouverture de passage pour le premier élément de maintien (10).

10. Dispositif selon l'une quelconque des revendications 1 à 9,
a) comprenant un moyen d'ajustement (36), qui est à installer au niveau de l'ensemble de paliers (30a ; 30b) et/ou au niveau du premier élément de maintien (10) afin d'ajuster l'ensemble de paliers (30a ; 30b), et/ou
b) sachant que le moyen d'ajustement comprend un écrou d'ajustement (36) qui est prévu pour être logé à la manière d'un filet par le premier élément de maintien (10) et pour être vissé contre l'ensemble de paliers (30a ; 30b), en particulier contre le deuxième flasque et/ou l'entretoise.

11. Dispositif selon l'une quelconque des revendications 1 à 10, sachant
a) que l'ensemble de paliers est prévu pour évacuer des forces essentiellement verticales et/ou des forces de pression essentiellement horizontales ; et/ou
b) que le premier et/ou le deuxième élément de maintien (10, 20) sont prévus pour évacuer des forces de traction essentiellement horizontales ; et/ou
c) que le premier flasque est prévu pour transmettre des forces essentiellement verticales de préférence sur le mur de bâtiment (W) ; et/ou
d) que le deuxième flasque est prévu pour transmettre des forces essentiellement verticales de préférence sur le plafond de bâtiment (D) et/ou le mur de bâtiment (W) ; et/ou
e) qu'une section d'entretoise tournée vers le premier flasque est prévue pour transmettre des forces de pression essentiellement horizontales sur le plafond de bâtiment (D).

12. Dispositif selon l'une quelconque des revendications 1 à 11,
a) comprenant un système d'ajustement, qui est à installer au niveau d'une extrémité du deuxième élément de maintien (20) et/ou au niveau d'un élément formant contre-palier (13a, 13b) afin de pouvoir orienter essentiellement de manière horizontale une poutre porteuse (B) montée et/ou
b) sachant que le système d'ajustement comprend un écrou d'ajustement (37) qui est prévu pour être logé à la manière d'un filet par le deuxième élément de maintien (20) et pour être vissé contre le deuxième ensemble de fixation, en particulier l'élément formant contre-palier (13a, 13b).

13. Poutre porteuse (B) destinée à un dispositif selon l'une quelconque des revendications 1 à 12, sachant que la poutre porteuse (B)
a) comprend une rainure longitudinale (40) ; et
b) comprend un évidement, qui est prévu au niveau d'un ou de deux côtés de la rainure longitudinale (40), sachant que l'évidement est prévu dans la poutre porteuse (B) au niveau du côté supérieur de la poutre porteuse (B), qui est dirigé vers le haut dans l'état monté.

14. Ensemble comprenant une poutre porteuse (B) selon la revendication 13 et un dispositif selon l'une quelconque des revendications 1 à 12, sachant
a) que le premier élément de maintien (10) et/ou le deuxième élément de maintien (20) sont disposés dans la rainure longitudinale (40) ;
b) que l'élément formant contre-palier (13a, 13b) est disposé dans l'évidement ; et
c) que la poutre porteuse (B) est logée par endroits dans l'ensemble de paliers (30a, 30b).

15. Ensemble selon la revendication 14, sachant que le système d'ajustement, en particulier l'écrou d'ajustement (37), sont accessibles par la rainure longitudinale (40), en particulier accessibles librement depuis un côté frontal de la poutre porteuse (B).
